# FASCICULE DE BREVET EUROPEEN

(11) **EP 1 254 399 B1**
(45) Date de publication et mention de la délivrance du brevet: **15.09.2010**
(21) Numéro de dépôt: 01951173.2
(22) Date de dépôt: 06.02.2001
(51) Int. Cl.: G04B 19/08, G04F 7/08

(54) **DISPOSITIF INDICATEUR ANALOGIQUE POUR GARDE-TEMPS ET UTILISATION DE CE DISPOSITIF**
ANALOGANZEIGEVORRICHTUNG FÜR ZEITMESSER UND VERWENDUNG DIESER VORRICHTUNG
ANALOG INDICATOR DEVICE FOR TIMEKEEPING CLOCK AND USE THEREOF

(30) Priorité: 07.02.2000 CH 243002000
(43) Date de publication de la demande: 06.11.2002
(73) Titulaire: Jolidon, Hugues, 2853 Courfaivre (CH)
(72) Inventeur: Jolidon, Hugues, 2853 Courfaivre (CH)
(74) Mandataire: AMMANN PATENTANWÄLTE AG BERN
(86) Numéro de dépôt international: PCT/CH2001/000083
(87) Numéro de publication internationale: WO 2001/059530

(56) Documents cités:
- DE-A- 3 503 672
- GB-A- 2 206 712

## Description

La présente invention a pour objet un dispositif indicateur analogique pour garde-temps selon la préambule de la revendication 1 et l'utilisation de ce dispositif.

Des chronographes et montres-chronographes ont été réalisés jusqu'à maintenant sous de nombreuses formes qui diffèrent les unes des autres principalement par le mode de présentation des organes de commande et d'affichage, les matériaux employés, l'aspect, etc. Ces garde-temps comportent en général une aiguille dite trotteuse entraînée avec une période d'un tour par minute, et qui peut être stoppée à volonté pour lire le temps chronométré. En général le cadran porte des divisions marquant des sous-périodes correspondant aux secondes. La lecture des fractions de sous-période peut être faite approximativement au cinquième de seconde si le système balancier-spiral oscille à 18'000 alternances. Pour des raisons optiques, une précision de lecture supérieure n'est guère possible, même avec des garde-temps ayant une fréquence supérieure à la fréquence usuelle. Dans certains cas le chronographe comporte, outre l'aiguille de trotteuse indiquant le nombre de secondes écoulé, des compteurs, par exemple un compteur de minutes ou d'heures, totalisant les minutes ou les heures écoulées.

Un dispositif utilisant le principe du vernier dans le but d'afficher les heures et les minutes à l'aide du seul mobile des heures est décrit dans le brevet DE 39 07 873 A. Le but de ce dispositif est de réduire le nombre d'indicateurs, notamment de supprimer l'aiguille des minutes, ce qui permet de diminuer la consommation en énergie du mouvement. Pour ce faire, le cadran présente cinq plages en forme de couronnes circulaires concentriques sur chacune desquelles sont répartis onze repères équidistants, de manière à obtenir 55 secteurs circulaires égaux, chacun des repères sur une plage définie étant décalé du repère le plus proche se trouvant sur la (ou les deux) plage(s) adjacente(s) d'un angle de 6,5°. Un mobile des heures en forme de disque surmontant le cadran présente également cinq plages circulaires concentriques sur chacune desquelles sont réparties douze fentes équidistantes, de manière à obtenir 60 secteurs circulaires égaux, chacune des fentes sur une plage définie étant décalée de la fente la plus proche se trouvant sur la (ou les) plage(s) adjacente(s) d'un angle de 6°. L'agencement du dispositif permet de lire, dans le sens horaire, des coïncidences séparées de 65.45 secondes les unes des autres. Pour obtenir des coïncidences séparées de 60 secondes, il faudrait entraîner le mobile des heures avec une période de un tour en onze heures, ce qui fausserait la lecture des heures.

Le principe du vernier est également divulgué dans DE-A-35 03 672 det GB-A-2 206 712. Un grand inconvénient, commun à chacun des dispositifs décrits dans ces demandes, réside dans l'imprécision de l'affichage des fractions de sous-périodes, cela à raison de l'utilisation des indicateurs principaux du garde-temps.

En effet, dans un garde-temps, l'indicateur de la seconde fait, par définition, un tour par minute, cette vitesse de rotation ne pouvant être modifiée. Cela signifie que 1/10ème de s correspond à une rotation de 0.6° de l'indicateur, et que les coïncidences des fractions de sous-périodes seront décalées de 0° par rapport aux repères de secondes pour la première, de 0.6° par la deuxième, de 1.2° pour la troisième, ..., de 5.4° pour la neuvième et à nouveau de 0° pour la dixième.

EP 0 365 443 A2 décrit un système d'affichage horaire composé d'un disque mobile et d'un disque fixe concentrique permettant également de lire l'heure et la minute sur le seul mobile des heures. La lecture des coïncidences se fait par juxtaposition des repères successifs dans le sens horaire selon le principe du vernier. Ce système impose une numérotation des repères horaires sur le mobile des heures dans un sens antihoraire. De plus, l'utilisateur doit obligatoirement se familiariser avec le maniement d'un vernier et avec sa lecture, tandis que la lecture des heures se fait de manière atypique, mais surtout difficile et malcommode.

Le but de la présente invention consiste à écarter les inconvénients que présentent les dispositifs connus, plus particulièrement en une adaptation du principe du vernier pour permettre une lecture précise et aisée des fractions de sous-périodes dans le sens horaire ou antihoraire, indépendamment du sens de rotation de l'indicateur mobile et ne nécessitant, chez l'utilisateur, aucune connaissance dudit principe du vernier.

Ce but est atteint grâce aux moyens définis dans la partie caractérisante de la revendication indépendante 1, tandis que les moyens particuliers définis dans les revendications dépendantes permettent de réaliser l'invention à bon compte et selon des modes préférentiels.

On va décrire ci-après, à titre d'exemples, différentes formes d'exécution et différentes variantes de l'objet de l'invention en se référant au dessin annexé dont:
Les fig. 1, 2, 3 sont des vues en plan de dessus de l'organe fixe, de l'organe mobile et des positions de superposition de ces deux organes dans une paire de lecture selon une première variante d'une première forme d'exécution,
les fig. 4, 5, 6 sont des vues semblables des organes d'une paire de lecture selon une seconde variante de la première forme d'exécution,
la fig. 7a est une vue en coupe schématique d'un chronographe utilisant l'une ou l'autre des variantes de la première forme d'exécution,
les fig. 7b et 7c sont des vues en plan de dessus à échelle agrandie de l'organe fixe des première et seconde variantes de la première forme d'exécution
les fig. 8, 9, 10 sont des vues analogues aux fig. 1, 2, 3 montrant une première variante d'une deuxième forme d'exécution du dispositif,
les fig. 11, 12, 13 sont des vues analogues aux fig. 8, 9, 10, montrant une deuxième variante de la deuxième forme d'exécution,
les fig. 14, 15, 16 sont des vues analogues aux fig. 8, 9, 10, montrant une troisième variante de la deuxième forme d'exécution et
les fig. 17, 18, 19 sont des vues analogues aux fig. 8, 9, 10, montrant une troisième forme d'exécution du dispositif selon l'invention.

Dans les exemples qui vont être décrits, le dispositif indicateur est incorporé à un chronographe analogique à mouvement mécanique qui est représenté schématiquement à la fig. 7a. La face supérieure visible de ce chronographe comporte un cadran circulaire sur lequel est monté un réhaut 16 dont on voit, à la fig. 1, un marquage constitué d'une couronne 1 centrée sur l'axe des aiguilles, de largeur constante sur tout son pourtour. Entre les positions de 11 h et de 1 h, la couronne 1, de couleur sombre, présente une alternance de plages claires et sombres qui divisent l'arc de cercle allant de 11 h à 1 h en 10 paires d'éléments alternativement sombres et clairs (2). Le rapport entre les largeurs des plages de chaque paire varie progressivement d'une extrémité à l'autre de l'arc de cercle. Les détails de cette disposition seront décrits plus loin en relation avec la fig. 7b.

La fig. 2 représente un disque transparent 3 destiné à être monté sur l'axe de l'aiguille des secondes du chronographe de manière à se superposer à la couronne 1 du réhaut 16. Il porte une ligne de marquage radicale 4 figurant l'aiguille des secondes et à sa périphérie une couronne opaque 5 formée de 60 éléments distincts séparés par des espaces transparents 6 tracés radialement et ayant une largeur de 0,6 degrés d'arc soit un dixième de l'espace parcouru par le disque 3 en une seconde. De préférence, les marquages 5 et 6 seront réalisés par sérigraphie sur la face inférieure du disque 3, alors que le marquage 4 peut être réalisé sur le dessus ou le dessous du disque.

La fig. 3 montre les 10 positions successives du disque 3 sur la couronne 1 du réhaut 16 au cours de la seconde qui suit l'enclenchement du chronographe à partir de la position zéro. Au départ un élément 6 est visible devant la première plage claire des éléments 2 sur le réhaut, mais à chaque dixième de seconde un nouvel élément 6 vient se placer devant une plage claire du réhaut de sorte que si l'on stoppe l'aiguille au cours de la première seconde il est possible de lire le nombre de dixièmes de secondes qui se sont écoulés. Les détails du fonctionnement de ce système seront expliqués plus loin (fig. 7b). Notons ici qu'avec le système des fig. 1, 2, 3, le marquage des dixièmes de secondes successifs se développe dans le sens dextrorsum, comme celui des secondes.

Les fig. 4, 5, 6 représentent de la même façon que les fig. 1, 2, 3 la couronne 1 du réhaut 16 d'un chronographe avec un marquage circulaire sombre 7 et sur l'arc de cercle entre 11 h et 1 h une série d'éléments alternés 8 formant des plages claires et sombres. Un disque des secondes 9, transparent, présente un marquage radial linéaire 10 figurant l'aiguille des secondes et une couronne d'éléments opaques 11 séparés par des espaces radiaux transparents 12 identiques à ceux du disque 3 de la première variante. Les diverses positions relatives des deux composants de la paire de lecture 7, 9, représentés à la fig. 6, montrent que l'affichage des dixièmes de secondes se développe dans le sens sénestrorsum alors même que le disque des secondes tourne dans le sens dextrorsum normal.

La fig. 7a montre le chronographe en coupe schématique. Le mouvement 13 porte un cadran 14 fixé par des pieds 15 qui dépassent la face supérieure et centrent le réhaut 16 ayant une face supérieure plane qui forme la couronne 1. Des aiguilles des heures 17 et des minutes 18 sont montées sur les canons de leurs mobiles respectifs. Elles s'étendent dans l'espace limité par le réhaut 16 tandis que le disque 3 de l'organe des secondes s'étend par sa périphérie immédiatement au-dessus de la face supérieure du réhaut 16 de sorte que la parallaxe est réduite au minimum. Un tube 19 et une rondelle 20 assurent la fixation du disque 3 sur l'arbre du mobile des secondes. Les moyens d'enclenchement, d'arrêt et de retour à zéro du disque 3 sont des moyens usuels et ne sont pas représentés à la fig. 7a.

Aux fig. 7b et 7c on voit à nouveau, plus en détail, la disposition de la partie de la couronne 1, 7 sur l'arc compris entre 11 h et 1 h pour la première et la seconde variante de la première forme d'exécution. A la fig. 7b, qui correspond à la fig. 1, cet arc couvre 60 degrés et est divisé en 10 éléments 21 de 6 degrés chacun, chaque élément étant lui-même divisé en une paire de plages alternativement claire et sombre. Les plages claires diminuent de largeur lorsqu'on parcourt l'arc de cercle dans le sens horaire, et passent de 6 à 0,6 degrés tandis que les plages sombres augmentent en proportion, de 0 à 5,4 degrés. Dans ces conditions le déplacement progressif de la couronne 5, 6 de la fig. 2 au dessus de la couronne 1 de la fig. 1 fait apparaître la succession des marquages telle que représentée à la fig. 3, à chaque seconde.

La fig. 7c correspond à la fig. 4. Les éléments d'arc 22 de 6 degrés de largeur sont formés chacun d'une plage sombre et d'une plage claire, les plages sombres passant de 5,4 degrés à zéro de la position 11 h à la position 1 h. On comprend que le déplacement de la couronne 11, 12 du disque 9 vu à la fig. 5 produit la succession des apparences de la fig. 6, avec apparition de marques se développant dans le sens antihoraire, à chaque seconde.

Les fig. 8 à 19 sont des vues partielles qui illustrent une deuxième et une troisième forme d'exécution du dispositif. Celui-ci est appliqué à un chronographe équipé d'un ou plusieurs compteurs, ce ou un de ces compteurs étant prévu pour compter les dixièmes de secondes pendant que la trotteuse se déplace normalement au dessus du cadran. Le compteur des dixièmes peut être placé sur l'une quelconque des quatre positions usuelles: 3 h, 6 h, 9 h ou 12 h. Les fig. 8, 11 et 14 représentent le marquage de l'organe de lecture, les fig. 9, 12 et 15 celui de l'organe d'affichage et les fig. 10, 13 et 16 la superposition des deux organes, cela dans les première, deuxième et troisième variantes de la deuxième forme d'exécution.

Dans la variante des fig. 8 à 10, la couronne fixe 23 comporte 10 éléments sombres 24 couvrant chacun un peu moins de 36 degrés séparés par des éléments clairs 25 dont la largeur fait le complément à 36 degrés. La largeur exacte de ces éléments clairs peut être choisie à volonté de manière à avoir une lecture facile. De même le disque transparent 26 représenté à la fig. 9 porte une couronne 27 formée de 11 éléments d'arc 28 d'un peu moins de 360/11 degrés, de couleur opaque, séparés par des espaces étroits 29 de même largeur que les espaces 25. Dans cette variante le mouvement du chronographe comprendra un mobile tournant à la vitesse de un tour en 11 secondes, relié au mobile des secondes de manière à être enclenché, stoppé et ramené à zéro en même temps que l'aiguille du chronographe. La superposition des organes 27 et 23 donnera alors l'apparence des diverses positions de lecture représentées à la fig. 10.
La lecture des dixièmes se fait dans le sens horaire.

La couronne 30 fixe de la fig. 11 est exactement pareille à celle de la fig. 8, à la différence des sens de marquage près (lesquels sont inversés l'un par rapport à l'autre). Elle est divisée en 10 éléments d'arc 24 de couleur sombre séparés par des éléments étroits 25 de couleur claire. Elle coopère en tant qu'organe de repérage avec un organe de lecture mobile 31 qui est un disque transparent monté sur un axe de compteur tournant dans cette variante à une vitesse de un tour en 9 secondes. Le disque 31 porte une couronne formée de 9 éléments d'arc sombres 32 couvrant chacun, avec l'élément intercalaire clair 33 qui le suit un arc de 40 degrés. Comme dans la variante précédente, la largeur des éléments 33 sera égale à celle des éléments 25. La superposition des éléments 30 et 31 produit la succession des positions de la fig. 13: on voit que le marquage des dixièmes de seconde se développe dans le sens antihoraire.

D'autres dispositions sont encore possibles. Ainsi les fig. 14 à 16 montrent une troisième variante de la seconde forme d'exécution. L'organe de repérage fixe est ici une couronne 34 divisée en 9 éléments d'arc 35 de couleur sombre séparés par des éléments étroits clairs 36, alors que l'organe de lecture mobile est un disque transparent 37 avec une couronne de même diamètre et largeur que la couronne 34 formée de 10 éléments sombres 38 séparés par des espaces transparents 39 de même largeur que les éléments 36. Le disque 37 sera monté sur un axe de mobile compteur tournant à raison de un tour en 9 secondes et la superposition des positions des deux organes de la paire de lecture donnera l'apparence d'un repère se déplaçant dans le sens horaire à la vitesse d'un tour par seconde, marquant par conséquent le comptage des dixièmes de secondes.

Enfin, l'affichage des dixièmes de secondes peut aussi être obtenu comme le montrent les fig. 17 à 19 au moyen d'un organe de repérage fixe circulaire 40 portant 10 repères 41 espacés de 36 degrés et au moyen d'un organe de lecture transparent 42 tournant au dessus de l'organe 40, portant une couronne de repères 43 entourant la couronne 40. A la fig. 18 la couronne 43 est divisée en 11 segments par 11 repères radiaux 44 régulièrement espacés de 360/11 soit environ 32,7 degrés. A chaque pas du disque mobile se produisent 10 coïncidences successives entre un repère 44 du disque 42 et une marque 41 de la couronne 40, ce qui permet de repérer les dixièmes de secondes écoulés.

La position des coïncidences entre une marque 44 et une marque 41 donne le dixième de seconde, comme on le voit à la fig. 19. Ces positions de coïncidence se développent dans le sens antihoraire.

On a vu que la période de base Pb (par exemple la minute) est divisée en sous-périodes (par exemple en secondes) et que celles-ci sont elles-mêmes divisées en fractions de N sous-périodes (N étant par exemple égal à 10, la fraction de sous-période étant alors le dixième de seconde). On a vu également qu'un but de l'invention est de permettre une lecture précise; cette précision équivaut à au moins un intervalle de temps correspondant à une fraction N de sous-période écoulée depuis la dernière coïncidence entre la position du repère et une marque de la graduation de repérage. Cela étant, en prenant pour base d'explication la première forme d'exécution, si l'on veut que la précision de lecture soit égale au moins à la valeur de ladite fraction de sous-période (donc une précision de lecture au N-ième près au moins), les espaces transparents tracés radialement sur le disque mobile doivent s'étendre sur une distance angulaire définie: cette dernière doit en effet être au plus égale, d'une part, à la distance angulaire couverte par le disque mobile en 1/N ième de sous-période et, d'autre part, au pas de progression (1/N) des plages claires ou sombres sur le disque de l'organe fixe présentant une division de N sous-périodes. Ainsi, en posant par exemple N = 10, le dispositif permet d'effectuer une lecture à 1/10 de seconde près au moins.
Le même raisonnement est applicable par analogie pour ce qui concerne les deuxième et troisième formes d'exécution.

Les divers agencements présentés en particulier dans les fig. 8 à 16 permettent une succession des coïncidences dans le sens horaire indépendamment du sens de rotation du mobile. Cette caractéristique est intéressante lorsque la lecture du dixième de seconde se fait sur un compteur séparé. En effet, selon la construction, le système de renvoi depuis l'aiguille des secondes centrale au mobile de lecture des fractions de sous-périodes, le sens de rotation de ce dernier peut être antihoraire, auquel cas il sera alors nécessaire de rajouter un mobile. Or, la caractéristique précitée de l'invention permet justement d'éviter tel rajout et, par conséquent, tous les inconvénients qu'il entraînerait pour le dispositif (augmentations du coût, de l'encombrement et de la consommation en énergie).

Pour éviter des à-coups trop importants de l'organe mobile, qui pourraient engendrer des erreurs de lecture, il est avantageux de choisir un couple balancier-spiral oscillant à au moins 28'800 alternances. La durée de l'alternance d'un tel ensemble balancier-spiral étant de 1/8 de seconde, l'erreur qu'il engendre ne dépasse jamais une valeur supérieure à une demi-fraction de sous-période d'un dixième de seconde.

On comprend qu'il est possible d'imaginer encore d'autres dispositions pour les paires d'éléments de lecture décrits, notamment en ce qui concerne les couleurs ou l'aspect général des plages opaques ou sombres et leur superposition sur la face visible du garde-temps.

Enfin on notera qu'un dispositif indicateur tel que décrit ci-dessus peut être intégré à une montre usuelle avec ou sans aiguille des secondes dans l'unique but de créer un effet décoratif évolutif.

## Revendications

1. Dispositif indicateur analogique pour garde-temps, comprenant au moins un ensemble de lecture formé d'une paire: organe de repérage fixe (1, 7) avec une graduation de repérage comportant des marques équidistantes, et un organe indicateur mobile (3, 9) avec au moins un repère (4, 10) se déplaçant par rapport à l'organe de repérage fixe (4, 7) avec une période de base Pb définissant un nombre et une durée donnés de sous-périodes par passage du repère (4, 10) en regard desdites marques de la graduation de repérage (1, 7) les deux organes de la paire portant chacun une graduation de lecture de sous-périodes (2, 5, 6, 8, 11, 12), ces deux graduations étant disposées selon le principe du vernier, **caractérisé en ce que** les graduations de lecture de sous-périodes sont disposées de telle sorte qu'à l'arrêt de l'organe mobile (3, 9, 26, 21, 37, 42) dans une position quelconque, elles permettent une lecture précise d'un intervalle de temps correspondant à une fraction de sous-période écoulée depuis la dernière coïncidence entre la position du repère (6, 72, 28, 33, 39, 44) et une marque de la graduation de repeerage (2, 8, 25, 36, 41) et **en ce que** l'agencement des graduations de lecture de sous-périodes sur les deux organes (1, 7, 23, 30, 34, 40, 3, 9, 26, 31, 37, 42) autorise une lecture des coïncidences successives dans le sens horaire ou antihoraire indépendamment du sens de rotation de l'organe mobile (3, 9, 26, 21, 37, 42).

2. Dispositif selon la revendication 1, **caractérisé en ce qu'**il comporte une paire de lecture avec un organe indicateur mobile (7, 9) se déplaçant en rotation avec la période Pb, autour d'un axe, devant un organe de lecture fixe (1, 7) l'organe mobile (3, 9) portant d'une part un repère principal permettant de lire les sous-périodes et d'autre part un nombre de repères auxiliaires (5, 6, 11, 12) correspondant au nombre des sous-périodes, et **en ce que** l'organe fixe (1, 7) de la paire présente une graduation (2, 8) s étendant sur un arc de cercle avec un nombre de repères auxiliaires fixes (2, 8) correspondant à un nombre de fractions de sous-période qu'on désire pouvoir lire, chaque repère (5, 6, 11, 12) de l'organe mobile (3, 9) parcourant la graduation (2, 8) de l'organe fixe (1, 7) de sorte qu'à l'arrêt la position d'un repère auxiliaire (6, 12) devant la graduation fixe (2, 8) permet de lire la fraction de sous période écoulée.

3. Dispositif selon la revendication 2, **caractérisé en ce que** la dite paire de lecture comporte sur l'organe mobile (3, 9) une couronne circulaire opaque (5, 11) subdivisée en éléments de longueurs égales aux sous-périodes, par des marques radiales transparentes (6, 12) dont la largeur correspond à la fraction de sous-période à lire et **en ce que** l'organe fixe (1, 7) de la dite paire comporte une couronne disposée sous celle de l'organe mobile et comportant une portion d'arc divisée en paires d'éléments (2, 8) alternativement sombres ou opaques et clairs dont chaque paire (2, 8) couvre un arc correspondant à la sous-période repérée par l'organe mobile (3, 9) le rapport entre les éléments sombres et clairs variant d'une paire (2, 8) à la suivante d'une quantité qui correspond à la fraction de sous-période à lire.

4. Dispositif selon la revendication 3, **caractérisé en ce que** la graduation (2, 8) de l'organe fixe (1, 7) de la paire organe fixe (1, 7) organe mobile (2, 8) s étend sur un arc correspondant au produit du nombre de fractions de sous-période que l'on désire lire par le pas d'une sous période sur l'organe indicateur mobile (3, 9) et le nombre des paires (2, 3) {élément clair-élément sombre} correspond aussi au nombre des fractions de sous-période que l'on désire lire dans chaque sous-période.

5. Dispositif selon la revendication 1 dans le cas où les fractions de sous-période sont indiquées sur une paire de lecture auxiliaire (23, 30, 34, 40, 20, 34, 37, 42) distincte de la paire de lecture principale (1, 7, 3, 9), **caractérisé en ce que** la période de rotation de l'organe indicateur (26, 31, 37, 42) de la paire auxiliaire (23, 30, 34, 40, 26, 31, 35, 42) est choisie égale au produit de la durée de la sous période de la paire principale (1, 7, 3, 9) par le nombre de fractions de sous-période qu'on désire lire plus une ou moins une.

6. Dispositif selon la revendication 5, **caractérisé en ce que** les organes de la paire de lecture auxiliaire (23, 30, 34, 40, 26, 31, 37, 42) comportent chacun une couronne divisée par des éléments radiaux en segments réguliers dont le nombre est égal pour l'un des organes au nombre de fractions de sous-période à lire et pour l'autre à ce nombre augmenté ou diminué de un, la disposition étant telle que dans chaque position d'arrêt les éléments superposés et non-coïncidant sont rendus invisibles par superposition de parties opaques ou sombres et claires ou transparentes alors que seuls deux éléments coïncidant, l'un transparent et situé sur le disque mobile (26, 31, 37, 42) autre clair et situé sur le disque fixe (23, 30, 34, 40) sont visibles et indiquent par leur position la durée de la fraction de sous-période à lire.

7. Dispositif selon la revendication 6, **caractérisé en ce que** la largeur des éléments clairs ou transparents (25, 36, 29, 33, 39) correspond à la durée des fractions de sous-période à lire.

8. Dispositif selon la revendication 1, **caractérisé en ce qu'**il comporte une paire de lecture principale organe indicateur (3, 9) organe de lecture (1, 7) pour la division de la période Pb en sous-périodes, dont l'organe indicateur (3, 9) porte un seul repère (4, 10), et une paire de lecture auxiliaire organe indicateur (5, 6, 11, 12) organe de lecture (2, 8) pour la division des sous-périodes en fractions, dont la période correspond à la somme du nombre de fractions de sous-période, et permettant de lire à l'arrêt durant une sous-période, le temps écoulé depuis la dernière coïncidence entre un repère de l'organe fixe (1, 7) et le repère (4, 10) de l'organe mobile (3, 9) dans la paire de lecture principale, grâce à la disposition des graduations (2, 8, 5, 6, 11, 12) de lecture de sous-périodes sur la paire de lecture auxiliaire.

9. Dispositif selon l'une quelconque des revendications 1 à 8 **caractérisé en ce qu'**il est équipé d'un système balancier-spiral dont le balandier effectue au moins 28'800 alternances.

10. Dispositif selon la revendication 9, **caractérisé en ce qu'**il comporte une trotteuse (3, 9) tournant à un tour par minute et **en ce que** le dispositif indicateur (1, 7, 3, 9) est agencé pour permettre une lecture du 10ème de seconde.

11. Dispositif selon la revendication 10, **caractérisé en ce que** le dispositif indicateur est du type selon la, revendication 5, 6 ou 7, que le mouvement comporte un mécanisme d'entraînement pour un mobile (26, 31, 37, 42) faisant un tour en 9 ou en 11 secondes et que la paire de lecture auxiliaire (23, 30, 34, 40, 26, 31, 37, 42) forme dans le cadran un compteur situé sur 3 h, 6 h, 9 h ou 12 h.

12. Montre analogique usuelle, **caractérisée en ce qu'**elle comporte un dispositif selon l'une quelconque des revendications 1 à 11, la ou les dites paires d'organes fixe (1, 7, 25, 30, 34, 40) et mobile exerçant avantageusement une fonction décorative.

13. Chronographe mécanique pourvu d'un dispositif selon l'une quelconque des revendications 1 à 11.

## Claims

1. Analog indicator device for timekeepers, comprising at least one reading assembly formed of a pair: a fixed reference organ (1, 7) having a reference graduation comprising equidistant marks, and a moving indicator organ (3, 9) provided with at least one reference (4, 10) that moves with respect to the fixed reference organ (1, 7) with a basic period Pb defining a given number and duration of subperiods per passage of the reference (4, 10) with regard to the marks of the reference graduation (1, 7), the two organs of the pair being provided each with a subperiod reading graduation (2, 5, 6, 8, 11, 12), these two graduations being disposed according to the vernier principle, **characterised in that** the subperiod reading graduations are disposed in such a manner that when the moving organ (3, 9, 26, 31, 37, 42) is stopped in whatever position, they allow a precise reading of a time interval corresponding to a subperiod fraction elapsed since the last coincidence between the position of the reference (6, 12, 29, 33, 39, 44) and a mark of the reference graduation (2, 8, 25, 36, 41), and **in that** the arrangement of the subperiod reading graduations on the two organs (1, 7, 23, 30, 34, 40, 3, 9, 26, 31, 37, 42) allows a reading of the successive coincidences in the clockwise or counterclockwise direction independently of the rotational direction of the moving organ (3, 9, 26, 31, 37, 42).

2. Device according to claim 1, **characterised in that** it comprises a reading pair including a moving indicator organ (3, 9) rotating around an axis and in front of a fixed reading organ (1, 7) at the period Pb, the moving organ (3, 9) being provided, on one hand, with a principal reference that allows to read the subperiods, and on the other hand, with a number of auxiliary references (5, 6, 11, 12) corresponding to the number of subperiods, and **in that** the fixed organ (1, 7) of the pair comprises a graduation (2, 8) extending on a circular arc and including a number of fixed auxiliary references (2, 8) that correspond to a desired number of readable subperiod fractions, each reference (5, 6, 11, 12) of the moving organ (3, 9) passing through the graduation (2, 8) of the fixed organ (1, 7) in such a manner that when stopped, the position of an auxiliary reference (6, 12) in front of the fixed graduation (2, 8) allows to read the elapsed subperiod fraction.

3. Device according to claim 2, **characterised in that** the reading pair comprises, on the moving organ (3, 9), an opaque circular crown (5, 11) that is subdivided into elements whose length is equal to the subperiods by transparent radial marks (6, 12) whose width corresponds to the subperiod fraction to be read, and **in that** the fixed organ (1, 7) of the pair comprises a crown disposed under that of the moving organ and comprising an arc portion divided into pairs of alternating dark or opaque and light elements (2, 8) each pair (2, 8) of which covers an arc that corresponds to the subperiod marked by the moving organ (3, 9), the ratio between the dark and light elements varying from one pair (2, 8) to the following one by an amount that corresponds to the subperiod fraction to be read.

4. Device according to claim 3, **characterised in that** the graduation (2, 8) of the fixed organ (1, 7) of the pair consisting of the fixed (1, 7) and of the moving organ (3, 9) extends on an arc that corresponds to the product of the desired number of readable subperiod fractions by the step of one subperiod on the moving indicator organ (3, 9), and the number of pairs (2, 8) of light and dark elements also corresponds to the desired number of readable subperiod fractions in each subperiod.

5. Device according to claim 1, in the case where the subperiod fractions are indicated on an auxiliary reading pair (23, 30, 34, 40, 26, 31, 37, 42) that is distinct from the principal reading pair (1, 7, 3, 9), **characterised in that** the rotation period of the indicator organ (26, 31, 37, 42) of the auxiliary pair (23, 30, 34, 40, 26, 31, 37, 42) is chosen such as to be equal to the product of the duration of the subperiod of the principal pair (1, 7, 3, 9) by the desired number of readable subperiod fractions plus one or less one.

6. Device according to claim 5, **characterised in that** the organs of the auxiliary reading pair (23, 30, 34, 40, 26, 31, 37, 42) comprise each a crown divided by radial elements into regular segments whose number is equal, for one of the organs, to the number of subperiod fractions to be read, and for the other one, to that number plus or less one, the disposition being such that in every stopping position, the superposed and non-coinciding elements become invisible due to the superposition of opaque or dark and of light or transparent portions, whereas only two coinciding elements, one of which is transparent and located on the moving disk (26, 31, 37, 42) and the other one of which is light and located on the fixed disk (23, 30, 34, 40), are visible and indicate by their position the duration of the subperiod fraction to be read.

7. Device according to claim 6, **characterised in that** the width of the light or transparent elements (25, 36, 29, 33, 39) corresponds to the duration of the subperiod fractions to be read.

8. Device according to claim 1, **characterised in that** it comprises a principal reading pair composed of an indicator organ (3, 9) and of a reading organ (1, 7) for the division of the period Pb into subperiods, whose indicator organ (3, 9) is provided with a single reference (4, 10), as well as an auxiliary reading pair composed of an indicator organ (5, 6, 11, 12) and of a reading organ (2, 8) for the division of the subperiods into fractions, whose period corresponds to the sum of the number of subperiod fractions, and allowing, when stopped during a subperiod, to read the elapsed time since the last coincidence between a reference of the fixed organ (1, 7) and the reference (4, 10) of the moving organ (3, 9) of the principal reading pair due to the disposition of the subperiod reading graduations (2, 8, 5, 6, 11, 12) on the auxiliary reading pair.

9. Device according to any one of claims 1 to 8, **characterised in that** it is equipped with a balance and spring system whose balance operates at 28,800 vibrations at least.

10. Device according to claim 9, **characterised in that** it comprises a direct-driven seconds-hand (3; 9) rotating at one turn per minute, and **in that** the indicator device (1, 7, 3, 9) is adapted to allow a reading of tenths of seconds.

11. Device according to claim 10, **characterised in that** the indicator device is of the type according to claims 5, 6, or 7, that the movement comprises a driving mechanism for a wheel (26, 31, 37, 42) completing one turn in 9 or in 11 seconds, and that the auxiliary reading pair (23, 30, 34, 40, 26, 31, 37, 42) forms a counter in the dial situated at 3h., 6h., 9h. or 12h.

12. Usual analog watch, **characterised in that** it comprises a device according to any one of claims 1 to 11, the pair(s) of fixed (1, 7, 23, 30, 34, 40) and moving organs (3, 9, 26, 31, 37, 42) advantageously having a decorative function.

13. Mechanical chronograph provided with a device according to any one of claims 1 to 11.

## Patentansprüche

1. Analoge Anzeigevorrichtung für Zeitmesser, mit mindestens einer Ableseanordnung bestehend aus einem Paar enthaltend: ein festes Markierungsorgan (1, 7) mit einer Markierungsskala mit abstandsgleichen Marken und ein bewegliches Anzeigeorgan (3, 9) mit mindestens einer Markierung (4, 10), das sich in Bezug auf das feste Markierungsorgan (1, 7) mit einer Grundperiode Pb bewegt und durch die Bewegung der Markierung (4, 10) gegenüber den genannten Marken der Markierungsskala (1, 7) eine bestimmte Anzahl und Dauer von Unterperioden definiert, wobei die beiden Organe des Paars jeweils eine Unterperioden-Ableseskala (2, 5, 6, 8, 11, 12) aufweisen und diese beiden Skalen nach dem Noniusprinzip angeordnet sind, **dadurch gekennzeichnet, dass** die Unterperioden-Ableseskalen derart angeordnet sind, dass sie beim Anhalten des beweglichen Organs (3, 9, 26, 31, 37, 42) in einer beliebigen Stellung ein genaues Ablesen eines Zeitintervalls ermöglichen, das einem seit der letzten Übereinstimmung zwischen der Stellung der Markierung (6, 12, 29, 33, 39, 44) und einer Marke der Markierungsskala (2, 8, 25, 36, 41) verstrichenen Bruchteil einer Unterperiode entspricht, und dass die Anordnung der Unterperioden-Ableseskalen auf den beiden Organen (1, 7, 23, 30, 36, 40, 3, 9, 26, 31, 37, 42) unabhängig von der Drehrichtung des beweglichen Organs (3, 9, 26, 31, 37, 42) ein Ablesen der aufeinanderfolgenden Übereinstimmungen im Uhrzeigersinn oder im Gegenuhrzeigersinn gestattet.

2. Vorrichtung nach Anspruch 1, **dadurch gekennzeichnet, dass** sie ein Ablesepaar mit einem beweglichen Anzeigeorgan (3, 9) aufweist, das sich mit der Periode Pb vor einem festen Ableseorgan (1, 7) um eine Achse dreht, wobei das bewegliche Organ (3, 9) einerseits eine Hauptmarkierung aufweist, die das Ablesen der Unterperioden ermöglicht, und andererseits eine Anzahl Hilfsmarkierungen (5, 6, 11, 12), die der Anzahl Unterperioden entspricht, und dass das feste Organ (1, 7) des Paars eine Skala (2, 8) aufweist, die sich über einen Kreisbogen erstreckt mit einer Anzahl fester Hilfsmarkierungen (2, 8), die einer gewünschten Anzahl ablesbarer Unterperioden-Bruchteile entspricht, wobei die Markierungen (5, 6, 11, 12) des beweglichen Organs (3, 9) die Skala (2, 8) des festen Organs (1, 7) jeweils so durchlaufen, dass die Stellung einer Hilfsmarkierung (6, 12) vor der festen Skala (2, 8) beim Anhalten das Ablesen des verstrichenen Unterperioden-Bruchteils ermöglicht.

3. Vorrichtung nach Anspruch 2, **dadurch gekennzeichnet, dass** das genannte Ablesepaar auf dem beweglichen Organ (3, 9) eine undurchsichtige kreisförmige Krone (5, 11) aufweist, die durch durchsichtige radiale Marken (6, 12), deren Breite dem abzulesenden Unterperioden-Bruchteil entspricht, in Elemente derselben Länge wie die Unterperioden unterteilt ist, und dass das feste Organ (1, 7) des genannten Paars eine unter derjenigen des beweglichen Organs angeordnete Krone aufweist mit einem Kreisbogen, der in Paare von abwechselnd dunklen oder undurchsichtigen und hellen Elementen (2, 8) unterteilt ist, wovon jedes Paar (2, 8) einen Kreisbogen abdeckt, der der vom beweglichen Organ (3, 9) angezeigten Unterperiode entspricht, wobei das Verhältnis zwischen den dunklen und den hellen Elementen von einem Paar (2, 8) zum nächsten um einen Betrag abweicht, der dem abzulesenden Unterperioden-Bruchteil entspricht.

4. Vorrichtung nach Anspruch 3, **dadurch gekennzeichnet, dass** sich die Skala (2, 8) des festen Organs (1, 7) des Paars bestehend aus festem Organ (1, 7)-beweglichem Organ (3, 9) über einen Kreisbogen erstreckt, der dem Produkt aus der Anzahl gewünschter ablesbarer Unterperioden-Bruchteile mal die Schrittweite einer Unterperiode auf dem beweglichen Anzeigeorgan (3, 9) entspricht, und die Anzahl Paare (2, 8) {helles Element-dunkles Element} ebenfalls der gewünschten Anzahl in jeder Unterperiode ablesbarer Bruchteile einer Unterperiode entspricht.

5. Vorrichtung nach Anspruch 1 im Fall, dass die Unterperioden-Bruchteile auf einem vom Haupt-Ablesepaar (1, 7, 3, 9) verschiedenen Hilfs-Ablesepaar (23, 30, 34, 40, 26, 31, 37, 42) angegeben sind, **dadurch gekennzeichnet, dass** die Umdrehungsperiode des Anzeigeorgans (26, 31, 37, 42) des Hilfspaars (23, 30, 34, 40, 26, 31, 37, 42) gleich dem Produkt der Dauer der Unterperiode des Hauptpaars (1, 7, 3, 9) mal die Anzahl gewünschter ablesbarer Unterperioden-Bruchteile plus oder minus eins gewählt wird.

6. Vorrichtung nach Anspruch 5, **dadurch gekennzeichnet, dass** die Organe des Hilfs-Ablesepaars (23, 30, 34, 40, 26, 31, 37, 42) jeweils eine Krone aufweisen, die durch radiale Elemente in regelmässige Segmente unterteilt ist, deren Anzahl beim einen Organ gleich der Anzahl abzulesender Unterperioden-Bruchteile ist und beim anderen gleich dieser Anzahl zuzüglich oder weniger eins, wobei die Anordnung derart ist, dass in jeder angehaltenen Stellung die übereinanderliegenden, nicht übereinstimmenden Elemente durch Überlagerung undurchsichtiger oder dunkler und heller oder durchsichtiger Teile unsichtbar werden, während nur zwei übereinstimmende Elemente, eines durchsichtig und auf der beweglichen Scheibe (26, 31, 37, 42) angeordnet und das andere hell und auf der festen Scheibe (23, 30, 34, 40) angeordnet, sichtbar sind und durch ihre Stellung die abzulesende Dauer des Unterperioden-Bruchteils anzeigen.

7. Vorrichtung nach Anspruch 6, **dadurch gekennzeichnet, dass** die Breite der hellen oder durchsichtigen Elemente (25, 36, 29, 33, 39) der Dauer der abzulesenden Unterperioden-Bruchteile entspricht.

8. Vorrichtung nach Anspruch 1, **dadurch gekennzeichnet, dass** sie ein Haupt-Ablesepaar Anzeigeorgan (3, 9)-Ableseorgan (1, 7) zur Unterteilung der Periode Pb in Unterperioden aufweist, dessen Anzeigeorgan (3, 9) eine einzige Markierung (4, 10) trägt, sowie ein Hilfs-Ablesepaar Anzeigeorgan (5, 6, 11, 12)-Ableseorgan (2, 8) zur Unterteilung der Unterperioden in Bruchteile, dessen Periode der Summe der Anzahl Unterperioden-Bruchteile entspricht und das beim Anhalten während einer Unterperiode dank der Anordnung der Unterperioden-Ableseskalen (2, 8, 5, 6, 11, 12) auf dem Hilfs-Ablesepaar die seit der letzten Übereinstimmung zwischen einer Markierung des festen Organs (1, 7) und der Markierung (4, 10) des beweglichen Organs (3, 9) des Haupt-Ablesepaars verstrichene Zeit abzulesen gestattet.

9. Vorrichtung nach einem der Ansprüche 1 bis 8, **dadurch gekennzeichnet, dass** sie mit einem Unruh-Spirale-System ausgerüstet ist, dessen Unruh mindestens 28'800 Schwingungen ausführt.

10. Vorrichtung nach Anspruch 9, **dadurch gekennzeichnet, dass** sie einen springenden Sekundenzeiger (3; 9) aufweist, der mit einer Umdrehung pro Minute dreht, und dass die Anzeigevorrichtung (1, 7, 3, 9) ausgebildet ist, um Zehntelsekunden ablesen zu können.

11. Vorrichtung nach Anspruch 10, **dadurch gekennzeichnet, dass** die Anzeigevorrichtung der Art nach Anspruch 5, 6 oder 7 ist, dass das Werk einen Antriebsmechanismus für einen Drehteil (26, 31, 37, 42) aufweist, der eine Umdrehung in 9 oder in 11 Sekunden ausführt, und dass das Hilfs-Ablesepaar (23, 30, 34, 40, 26, 31, 37, 42) im Zifferblatt einen bei 3 Uhr, 6 Uhr, 9 Uhr oder 12 Uhr angeordneten Zähler bildet.

12. Übliche Analoguhr, **dadurch gekennzeichnet, dass** sie eine Vorrichtung nach einem der Ansprüche 1 bis 11 aufweist, wobei das oder die genannte(n) Paar(e) von festen (1, 7, 23, 30, 34, 40) und beweglichen (3, 9, 26, 31, 37, 42) Organen vorzugsweise eine dekorative Funktion erfüllt bzw. erfüllen.

13. Mechanischer Chronograph mit einer Vorrichtung nach einem der Ansprüche 1 bis 11.
